# EUROPÄISCHE PATENTSCHRIFT

(11) **EP 1 430 267 B1**
(45) Veröffentlichungstag und Bekanntmachung des Hinweises auf die Patenterteilung: **29.03.2006**
(21) Anmeldenummer: 02787338.9
(22) Anmeldetag: 17.09.2002
(51) Int. Cl.: F42B 8/16, F42B 12/34, F42B 12/74

(54) **SICH VOLLSTÄNDIG ZERLEGENDES GESCHOSS**
COMPLETE DESTRUCTION SHELL
OBUS A DESTRUCTION COMPLETE

(30) Priorität: 22.09.2001 DE 10146796; 30.08.2002 DE 10239918
(43) Veröffentlichungstag der Anmeldung: 23.06.2004
(73) Patentinhaber: RUAG Ammotec GmbH, 90765 Fürth (DE)
(72) Erfinder: MUSKAT, Erich, 91154 Roth (DE); RIESS, Heinz, 90765 Fürth (DE)
(74) Vertreter: Scherzberg, Andreas Hans
(86) Internationale Anmeldenummer: PCT/DE2002/003467
(87) Internationale Veröffentlichungsnummer: WO 2003/027601

(56) Entgegenhaltungen:
- WO-A-93/08442
- US-A- 4 353 305
- US-A- 5 454 325
- US-A1- 2002 124 759

## Beschreibung

Die Erfindung betrifft ein sich vollständig zerlegendes Geschoss als Mantelgeschoss.

Beim Verschießen von Einsatzmunition in Schießständen kommt es aufgrund der hohen Energieabgaben im Ziel zu Beschädigungen an den Kugelfängen.

Aufgabe der Erfindung ist es deshalb, ein Geschoss zu finden, welches bei gleicher Treffpunktlage wie die Geschosse der Einsatzmunition die Kugelfänge auf Schießständen schont und sich beim Auftreffen auf harte Zielaufbauten, beispielsweise Stahlplatten, vollständig zerlegt.

Zur Lösung der Aufgabe wird ein Mantelgeschoss vorgestellt, das ein Teilmantel-oder Vollmantelgeschoss sein kann, dessen Geschosskern ausschliesslich aus lunkerfrei verpressten Kugeln oder Granulat aus einem metallischen Werkstoff besteht. Als Werkstoff für die Kugeln oder das Granulat eignen sich alle Werkstoffe, die sich zu einem lunkerfreien Kern verpressen lassen. Aus Gründen des Umweltschutzes, zur Vermeidung von Bleistäuben und einer Kontaminierung des Bodens, werden vorzugsweise bleifreie Werkstoffe verwendet.

Durch das vollständige Zerlegen, das Zerplatzen, des Geschosses verringert sich die Energieflächendichte im Ziel. Dadurch reduziert sich die Durchschlagsleistung gegenüber herkömmlichen Mantelgeschossen mit einem Kern aus gegossenem Blei. Der vom Geschossmantel gehaltene verpresste Geschosskern aus Kugeln oder Granulat zerlegt sich mit dem Geschossmantel beim Aufprall im Ziel. Dabei bestimmen die Komgröße des Granulats oder der Durchmesser der Kugeln sowohl die Energieabgabe als auch die Sollbruchstellen im Geschosskern und damit die Größe der bei seiner Zerlegung entstehenden Einzelteile.

Die Größe der Kugeln oder des Granulats liegt, je nach Kaliber, zwischen 1 mm und 12 mm, bevorzugt zwischen 3 mm und 6 mm. Die Kugeln mit dem größten Durchmesser werden beispielsweise bei Kaliber .50 eingesetzt.

Die Geschosskeme können auch aus Kugeln oder Granulatteilchen unterschiedliche Größe zusammengesetzt sein.

Der Geschosskern kann auch dergestalt zusammengesetzt sein, dass der vordere Bereich, beispielsweise der ogivale Bereich, aus Kugeln oder Granulatteilchen geringerer Größe besteht wie der zylindrische Teil. Dadurch zerlegt sich der Kern bereits beim Auftreffen in viele kleine Splitter. Ein Verpressen der beiden Bereiche kann nicht gemeinsam erfolgen. Jeder Bereich muss einzeln verpresst werden. Die Kugeln oder Granulatteilchen unterschiedlicher Größe können auch aus unterschiedlichen Werkstoffen bestehen, wobei aber die optimale Schwerpunktlage in Bezug auf die Ballistik gewährleistet sein muss.

Die Kugeln oder Granulatteilchen können vor dem Verpressen mit einer Trennsubstanz beschichtet werden, um ein besseres Zerlegen im Ziel zu gewährleisten. Als Trennmittel eignen sich beispielsweise Graphit oder Polytetrafluorethylen (Teflon).

Die Geschosskeme können auch vorgefertigt, d.h. in die Geschossform vorgepresst, in die Mäntel eingebracht werden.

Ist eine Zerlegung des Geschosses bereits beim Auftreffen oder in geringer Eindringtiefe gewünscht, sind Sollbruchstellen im Mantel von Vorteil. Die Sollbruchstellen verlaufen in axialer Richtung und liegen auf der Innenseite des Manteis, bevorzugt im ogivalen Bereich. Die Zerlegung des Geschosses kann durch die Anzahl und die Lage der Sollbruchstellen im Mantel beeinflusst werden. Je näher die Sollbruchstellen zur Spitze des Geschosses hin liegen, desto eher pilzt der Mantel auf und zerlegt sich in Splitter. Weitere Sollbruchstellen können auf den Außenumfang radial verlaufende Einkerbungen sein wie beispielsweise ein Scharfrand bei Jagdgeschossen.

Als Werkstoffe für den Mantel eignen sich insbesondere Kupfer, dessen Legierungen, plattierter Stahl, Weicheisen und Zink-Zinn-Legierungen.

Anhand von Ausführungsbeispielen wird die Erfindung näher erläutert.

Es zeigen in schematisierter Darstellung:
Figur 1 ein Teilmantelgeschoss, halbseitig im Schnitt dargestellt, und
Figur 2 ein Vollmantelgeschoss, ebenfalls halbseitig im Schnitt dargestellt.

In Figur 1 ist ein Teilmantelgeschoss 1 dargestellt. In den zunächst unverformten, offenen Geschossmantel 2 wurde das Kemmaterial eingefüllt und dann lunkerfrei zum Kern 3 verpresst. Das Kernmaterial besteht im vorliegenden Ausführungsbeispiel aus großen Kugeln 4 und kleinen Kugeln 5. Anschließend wurde der Geschossmantel 1 auf die dargestellte Geschossform eingezogen. Dabei ist ein kompakter Geschosskern 3 mit Sollbruchstellen zwischen den verpressten Kugeln entstanden. Der Geschossmantel 2 ist im Geschossbug 6 nicht geschlossen. Aus der Öffnung 7 des Mantels 2 tritt der Geschosskern 3 hervor und bildet die Geschossspitze 8. Im ogivalen Bereich 9 verlaufen auf der Innenseite des Mantels 2 in Richtung der Achse 10 des Geschosses 1 Sollbruchstellen in Form von in den Mantel 2 gepresste Rillen 11. Im Heck 12 des Geschosses 1 befindet sich zur Stabilisierung der Geschossbewegung und damit zur Steigerung der Präzision eine Kalotte 13. Im zylindrischen Bereich des Geschosses 1 kann sich zusätzlich ein sogenannter Scharfrand 14 befinden, eine sich auf dem äußeren Umfang des Mantels 2 befindliche Einkerbung mit scharfer Kante, die eine weitere Sollbruchstelle bei der Zerlegung des Mantels 2 bildet. Sie ist insbesondere bei Jagdgeschossen von Vorteil, da sie einen sauberen Einschuss in die Decke des Wildes bedingt.

In Figur 2 ist ein Vollmantelgeschoss 15. dargestellt. Der Geschossmantel 16 ist in der Geschossspitze 17 geschlossen. Das Kemmaterial besteht aus Granulat 18, das zunächst durch das offene Heck 19 eingefüllt und dann lunkerfrei zu einem kompakten Kern 20 verpresst wurde. Anschließend wurde der Heckbereich 19 des Geschosses 15 mit einer Abdeckung 21 versehen und diese verklemmt. Auch hier ist ein kompakter Geschosskern 20 mit Sollbruchstellen zwischen den Granulatteilchen entstanden. Mit 14 ist eine Einkerbung im zylindrischen Teil des Geschossmantels 16 bezeichnet, wie sie im Ausführungsbeispiel der Figur 1 beschrieben ist.

## Patentansprüche

1. Sich vollständig zerlegendes Übungsgeschoss zur simulation von Einsatamunition in Schreßständen als Mantelgeschoss, **dadurch gekennzeichnet, dass** der Kern (3; 20) ausschließlich aus Kugeln (4, 5) oder aus Granulat (18) aus einem metallischen Werkstoff besteht und dass die Kugeln (4, 5) oder das Granulat (18) lunkerfrei verpresst sind.

2. Geschoss nach Anspruch 1, **dadurch gekennzeichnet, dass** das Geschoss ein Teilmantelgeschoss (1) ist und dass der Geschosskern (3) die Geschossspitze (8) bildet.

3. Geschoss nach Anspruch 1, **dadurch gekennzeichnet, dass** das Geschoss ein Vollmantelgeschoss (15) ist.

4. Geschoss nach einem der Ansprüche 1 bis 3, **dadurch gekennzeichnet, dass** der Geschosskern (3; 20) aus Kugeln (4, 5) oder Granulatteilchen (18) unterschiedlicher Größe zusammengesetzt ist.

5. Geschoss nach einem der Ansprüche 1 bis 4, **dadurch gekennzeichnet, dass** die Größe der Kugeln oder des Granulats, je nach Kaliber, zwischen 1 mm und 12 mm, bevorzugt zwischen 3 mm und 6 mm, liegt.

6. Geschoss nach Anspruch 4 oder 5, **dadurch gekennzeichnet, dass** ein Bereich des Geschosskems (3; 20) aus Granulat oder aus Kugeln einer anderen Größe zusammengesetzt ist als der andere Bereich und dass beide Bereiche getrennt verpresst sind.

7. Geschoss nach Anspruch 6, **dadurch gekennzeichnet, dass** die Bereiche aus Granulat oder aus Kugeln aus unterschiedlichen Werkstoffen bestehen.

8. Geschoss nach einem der Ansprüche 1 bis 8, **dadurch gekennzeichnet, dass** die Kugeln (4, 5) oder Granulatteilchen (18) mit einer Trennsubstanz beschichtet sind.

9. Geschoss nach Anspruch 9, **dadurch gekennzeichnet, dass** die Trennsubstanz Graphit oder Polytetrafluorethylen ist.

10. Geschoss nach einem der Ansprüche 1 bis 9, **dadurch gekennzeichnet, dass** die Geschosskerne (3; 20) vorgefertigt in die Mäntel (2; 16) eingebracht sind.

11. Geschoss nach einem der Ansprüche 1 bis 10, **dadurch gekennzeichnet, dass** der Geschossmantel (2) Sollbruchstellen (11, 14) aufweist.

12. Geschoss nach Anspruch 11, **dadurch gekennzeichnet, dass** die Sollbruchstellen (11) in Richtung der Geschossachse (10) verlaufen.

13. Geschoss nach einem der Ansprüche 1 bis 12, **dadurch gekennzeichnet, dass** der Werkstoff des Geschossmantels (2; 16) Kupfer, dessen Legierungen, plattierter Stahl, Weicheisen oder Zink-Zinn-Legierungen sind.

14. Geschoss nach einem der Ansprüche 1 bis 13, **dadurch gekennzeichnet, dass** das Geschoss (1) im Heckbereich (12) eine Kalotte (13) aufweist.

15. Geschoss nach einem der Ansprüche 1 bis 14, **dadurch gekennzeichnet, dass** das Geschoss aus zwei Teilkemen zusammengesetzt ist und dass ein sich nicht zerlegender Teilkem im Geschossbug und ein sich zerlegender Teilkern im Geschossheck angeordnet ist.

16. Geschoss nach einem der Ansprüche 1 bis 14, **dadurch gekennzeichnet, dass** das Geschoss aus zwei Teilkemen zusammengesetzt ist und dass ein sich zerlegender Teilkern im Geschossbug und ein sich nicht zerlegender Teilkem im Geschossheck angeordnet ist.

17. Geschoss nach einem der Ansprüche 1 bis 16, **dadurch gekennzeichnet, dass** das Geschoss (1; 15) auf Schießständen einsetzbar ist

## Claims

1. A completely disintegrating practice round for simulating service ammunition on shooting ranges, in the form of a jacketed bullet, **characterised in that** the core (3; 20) consists exclusively of balls (4, 5) or of granules (18) made of a metallic material and **in that** the balls (4, 5) or the granules (18) are press-moulded so as to be cavity-free.

2. A bullet according to Claim 1, **characterised in that** the bullet is a soft-nosed bullet (1) and **in that** the core (3) of the bullet forms the point (8) of the bullet.

3. A bullet according to Claim 1, **characterised in that** the bullet is a full-jacketed bullet (15).

4. A bullet according to one of Claims 1 to 3, **characterised in that** the core (3; 20) of the bullet is composed of balls (4, 5) or granule particles (18) of varying size.

5. A bullet according to one of Claims 1 to 4, **characterised in that** the size of the balls or of the granules amounts to, depending on calibre, between 1 mm and 12 mm, preferably between 3 mm and 6 mm.

6. A bullet according to Claim 4 or 5, **characterised in that** one region of the core (3; 20) of the bullet is composed of granules or of balls having a size differing from the other region and **in that** the two regions are press-moulded separately.

7. A bullet according to Claim 6, **characterised in that** the regions consist of granules or of balls made of varying materials.

8. A bullet according to one of Claims 1 to 7, **characterised in that** the balls (4, 5) or granule particles (18) are coated with a separating substance.

9. A bullet according to Claim 8, **characterised in that** the separating substance is graphite or polytetrafluoroethylene.

10. A bullet according to one of Claims 1 to 9, **characterised in that** the bullet cores (3; 20) are introduced in prefabricated form into the jackets (2; 16).

11. A bullet according to one of Claims 1 to 10, **characterised in that** the jacket (2) of the bullet exhibits predetermined breaking-points (11, 14).

12. A bullet according to Claim 11, **characterised in that** the predetermined breaking-points (11) extend in the direction of the axis (10) of the bullet.

13. A bullet according to one of Claims 1 to 12, **characterised in that** the material of the jacket (2; 16) of the bullet is copper, alloys thereof, clad steel, soft iron or zinc/tin alloys.

14. A bullet according to one of Claims 1 to 13, **characterised in that** the bullet (1) exhibits an indentation (13) in the tail region (12).

15. A bullet according to one of Claims 1 to 14, **characterised in that** the bullet is composed of two constituent cores and **in that** a non-disintegrating constituent core is arranged in the nose of the bullet and a disintegrating constituent core is arranged in the tail of the bullet.

16. A bullet according to one of Claims 1 to 14, **characterised in that** the bullet is composed of two constituent cores and **in that** a disintegrating constituent core is arranged in the nose of the bullet and a non-disintegrating constituent core is arranged in the tail of the bullet.

17. A bullet according to one of Claims 1 to 16, **characterised in that** the bullet (1; 15) is capable of being employed on shooting ranges.

## Revendications

1. Munition d'entraînement à destruction complète pour la simulation de munitions de guerre dans des stands de tir, se présentant sous la forme d'une munition à enveloppe, **caractérisée par le fait que** le noyau (3 ; 20) est compose exclusivement de billes (4, 5) ou de granulés (18) d'un matériau métallique et que les billes (4, 5) ou les granulés sont compressés sans interstices.

2. Munition selon la revendication 1, **caractérisée par le fait que** la munition est une munition à enveloppe partielle (1) et que le noyau de munition (3) forme la pointe de munition (8).

3. Munition selon la revendication 1, **caractérisée par le fait que** la munition est une munition à enveloppe totale (15).

4. Munition selon une des revendications 1 à 3, **caractérisée par le fait que** le noyau de munition (3, 20) est composé de billes (4, 5) ou de granulés particulaires (18) de différentes tailles.

5. Munition selon une des revendications 1 à 4, **caractérisée par le fait que** la taille des billes ou des granulés, selon le calibre, est comprise entre 1 mm et 12 mm, de préférence entre 3 mm et 6 mm.

6. Munition selon la revendications 4 ou 5, **caractérisée par le fait qu'**une zone de la munition (3, 20) est formée de granulés ou de billes d'une taille différente de l'autre zone et que les deux zones sont compressées séparément.

7. Munition selon la revendication 6, **caractérisée par le fait que** les zones sont formées de granulés ou de billes de matériaux différents.

8. Munition selon une des revendications 1 à 8, **caractérisée par le fait que** les billes (4, 5) ou les granulés (18) sont revêtus d'une substance de séparation.

9. Munition selon la revendication 8, **caractérisée par le fait que** a substance de séparation est du graphite ou poly-(tétrafluoréthylène.

10. Munition selon une des revendications 1 à 9, **caractérisée par le fait que** les noyaux de munition (3 ; 20) sont insérés sous une forme préfabriquée dans les enveloppes de munition (2 ; 16).

11. Munition selon une des revendications 1 à 10, **caractérisée par le fait que** l'enveloppe de munition (2) présente des zones de rupture (11).

12. Munition selon la revendications 11, **caractérisée par le fait que** les zones de rupture (11) s'étendent dans la direction de l'axe de munition (10).

13. Munition selon une des revendications 1 à 12, **caractérisée par le fait que** le matériau de l'enveloppe de munition (2 ; 16) est du cuivre, des alliages de ce métal, de l'acier plaqué, du fer doux ou des alliages zinc-étain.

14. Munition selon une des revendications 1 à 13, **caractérisée par le fait que** la munition (1), dans sa partie arrière (12), présente une calotte (13).

15. Munition selon une des revendications 1 à 14, **caractérisée par le fait que** la munition est composée de deux noyau élémentaires et qu'un noyau élémentaire non destructible est disposé dans la pointe de munition et un noyau élémentaire destructible est disposé dans la partie arrière de la munition.

16. Munition selon une des revendications 1 à 14, **caractérisée par le fait que** la munition est composée de deux noyau élémentaires et qu'un noyau élémentaire destructible est disposé dans la pointe de munition et un noyau élémentaire non destructible est disposé dans la partie arrière de la munition.

17. Munition selon une des revendications 1 à 16, **caractérisée par le fait que** la munition (1 ; 15 peut être utilisée dans des stands de tir.
